# EUROPÄISCHE PATENTSCHRIFT

(11) **EP 0 244 656 B1**
(45) Veröffentlichungstag und Bekanntmachung des Hinweises auf die Patenterteilung: **02.11.1989**
(21) Anmeldenummer: 87105158.7
(22) Anmeldetag: 14.05.1985
(51) Int. Cl.: D04B 27/06

(54) **Einspannvorrichtung für Nadeln**
Clamping device for needles
Dispositif de serrage pour des aiguilles

(30) Priorität: 02.06.1984 DE 3420693
(43) Veröffentlichungstag der Anmeldung: 11.11.1987
(62) Teilanmeldung aus: 85105904.8
(73) Patentinhaber: Berger, Johann, D-73553 Alfdorf (DE); Berger, Josef, D-7070 Schwäbisch Gmünd-Grossdeinbach (DE)
(72) Erfinder: Berger, Johann, D-73553 Alfdorf (DE); Berger, Josef, D-7070 Schwäbisch Gmünd-Grossdeinbach (DE)
(74) Vertreter: Schroeter, Helmut

(56) Entgegenhaltungen:
- DE-C- 813 741
- US-A- 2 384 451
- US-A- 2 914 094

## Beschreibung

### Stand der Technik. Aufgabe. Lösung

Die vorliegende Erfindung bezieht sich auf eine Einspannvorrichrung für Nadeln, insbesondere Häkelnadeln. Derartige Einspannvorrichtungen werden z. B. für Häkelgalonmaschinen verwendet, wie es sich aus der EP-A 110 271 derselben Anmelder ergibt. Die Einspannvorrichtung kann aber auch bei Raschelmaschinen verwendet werden. In jedem Falle wird sie an der Nadelbarre einer dieser Maschinen angebracht.

Es besteht ein Bedarf, Bänder mit zehn oder mehr Fäden je Zentimeter Breite auf Häkelgalon-oder Rasschelmaschinen herzustellen. Besondere Bedeutung hat dies für elastische Bänder, wie sie für Unterwäsche und Sportwäsche benötigt werden.

Aus der US-A 3 823 581 ist es bekannt, in den einen Hauptteil der Einspannvorrichtung dicht nebeneinander Nuten einzufräsen, von denen jede den Schaft einer Nadel aufnimmt. Der andere Hauptteil ist dort ein Klemmdeckel, der keine Nuten hat, jedoch eine vorspringende Klemmrippe. Diese dient zur Längsorientierung der Nadeln. Jede Nadel muß entsprechend mit einer Ausnehmung versehen sein. Ähnliches ist aus der oben genannten EP-A 110 271, Figur 8 und 9, bekannt. Auch dort ist der obere Hauptteil ein reiner Klemmdeckel, was es erforderlich macht, daß der untere Hauptteil Nuten erheblicher Höhe aufweist. Nach beiden Schriften müssen die Nuten annähernd die Höhe der Nadelschäfte haben, wenn sie ihre Aufgabe, die Nadeln sicher und gegen Verdrehen festzulegen, erfüllen sollen.

Dem Einfräsen einer größeren Anzahl von Nuten je Zentimeter Breite eines der Hauptteile der Einspannvorrichtung sind Grenzen gesetzt. Wird die Anzahl der Nuten auf über zehn je Zentimeter Breite erhöht, so ergeben sich schließlich Stege zwischen den Nuten von 0,2 oder weniger mm Breite. Dies läßt sich auch nicht durch Verwendung dünnerer Nadeln vermeiden, denn die Nadeln müssen eine bestimmte Stabilität haben, so daß die Verwendung von Nadeln unterhalb von 0,4 mm Breite unzweckmäßig ist.

Werden zum Einfräsen der Nuten Satzfräser verwendet, so kann man zwar eine Gruppe nebeneinanderliegender Nuten in einem Arbeitsgang herstellen. Selbst dann ist es aber technisch nicht möglich, Nuten mit dazwischen verbleibenden Stegen der annähernden Höhe der Nadelschäfte und von 0,2 oder weniger mm Breite herzustellen, ohne daß dabei relativ viel Ausschuß durch zerbrochene Stege entsteht.

Durch die vorliegende Erfindung soll die Möglichkeit geschaffen werden, mehr als zehn Nadeln je Zentimeter Breite einzuspannen.

Zum sicheren Einspannen der Nadelschäfte dienen erfindungsgemäß einander gegenüberliegende Nuten, von denen die einen in dem einen Hauptteil, die anderen, gegenüberliegend, in dem anderen Hauptteil vorgesehen sind. Die Nuten umgreifen nur einen geringen Teil der Höhe der Nadelschäfte, jedenfalls wesentlich weniger als die halbe Höhe eines Nadelschafts, so daß der größte Teil der Nadelschäfte außerhalb der Nuten liegt.

Da die Nuten im Gegensatz zu den Vorveröffentlichungen in beiden Hauptteilen vorgesehen sind, genügt es, wenn sie eine sehr geringe Tiefe haben. Dann besteht nicht mehr die Gefahr einer Beschädigung der zwischen den Nuten verbleibenden Stege.

Werden nach Anspruch 2 die Hauptteile aus Leichtmetall gefertigt, so wird die träge Masse der Einspannvorrichtung verringert, die bei den Bewegungen der Nadelbarre ständig hin und her zu beschleunigen ist. So kann die Arbeitsgeschwindigkeit der Maschinen erhöht werden.

Ein Ausführungsbeispiel mit weiteren Merkmalen der Erfindung wird im folgenden anhand der Zeichnungen beschrieben.
Figur 1 ist ein Schnitt durch eine Einspannvorrichtung nach der Erfindung nach Linie I-I in Figur 2.
Figur 2 ist ein Schnitt nach Linie 11-11 in Figur 1, d. h. parallel zu Längsrichtung der Nadeln.

Die Einspannvorrichtung nach Figur 1 und 2 hat zwei aus Leichtmetall gefertigte Hauptteile, nämlich einen Unterteil 2 und einen Oberteil 4. Als Spannteile, die zum Gegeneinanderklemmen beider Hauptteile dienen, fungieren hier nicht dargestellte Schraubbolzen, die durch eine zylindrische Öffnung des Oberteils 4 in eine Gewindebohrung des Unterteils 2 greifen. In den Unterteil sind sehr flache Nuten 40 gefräst, zwischen denen Stege 42 von wesentlich geringerer Breite als die der Nuten verbleiben. In den Oberteil 4 sind Nuten 44 gleicher Abmessungen gefräst, zwischen denen Stege 46 gleicher Breite wie im Unterteil stehen bleiben. Die Tiefe der Nuten 40 und 44 ist wesentlich kleiner als die halbe Höhe der Nadelschäfte 20, so daß die Nadelschäfte über den größten Teil ihrer Höhe freiliegen.

Die Nuten werden mit einem Satzfräser eingefräst, und zwar jeweils alle Nuten für eine Gruppe von Nadeln gleichzeitig. Bei der geringen Tiefe der Nuten ist keine Beschädigung der Stege 42 und 46 zu befürchten. Die Stege können Breiten von 0,15 oder 0,2 mm haben.

Die Nadeln 20 haben ein gekrümmtes Ende 22 und sind so eingespannt, daß dieses Ende gegen die Rückseite des Oberteils 4 stößt. Dadurch sind alle Nadeln in ihrer Längsrichtung auf einfachste Weise ausgerichtet. Dies ermöglicht auch das einfache Auswechseln und Wiederausrichten einzelner Nadeln.

Wie die Figuren 1 und 2 zeigen, ist die Einspannvorrichtung sehr einfach aufgebaut und kann mit geringen Kosten hergestellt werden. Teile zur Befestigung an der Nadelbarre einer Häkelgalon- oder Raschelmaschine wurden hier nicht dargestellt, sind aber an sich bekannt.

Zum Auswechseln einzelner Nadeln werden die Schraubbolzen gelöst aber nicht entfernt. Dann werden einzelne Nadeln rückwärts herausgezogen, neue eingeschoben, die Nadelpakete gegen den Oberteil 4 ausgerichtet und die Schraubbolzen wieder festgezogen.

## Patentansprüche

1. Einspannvorrichtung für Nadeln zur Befestigung an der Nadelbarre einer Häkelgalon- oder Raschelmaschine mit folgenden Merkmalen:
a) Die Einspannvorrichtung hat zwei durch Spannteile gegeneinander klemmbare Hauptteile, von denen der eine an der Nadelbarre zu befestigen ist;
b) die Einspannvorrichtung hat Nuten zur Aufnahme je eines Schaftes der Nadeln, gekennzeichnet durch folgende Merkmale:
c) die Nuten (40, 44) sind in beiden Hauptteilen einander gegenüberliegend angeordnet und haben eine Tiefe, die nur einen Bruchteil der halben Höhe der Nadelschäfte (20) beträgt.

2. Einspannvorrichtung nach Anspruch 1, dadurch gekennzeichnet, daß die Hauptteile aus Leichtmetall gefertigt sind.

## Claims

1. Clamping device for needles for fastening to the needle bar of a galloon crochet or Raschel machine with the following features:
a) the clamping device has two main members which may be clamped against one another by clamping members and of which one is to be fastened to the needle bar;
b) the clamping device has grooves for receiving a respective shaft of the needles, characterised by the following features:
c) the grooves (40, 44) are arranged opposed to one another in the two main members and have a depth which is only a fraction of half the height of the needle shafts (20).

2. Clamping device as claimed in claim 1, characterised in that the main members are manufactured from light metal.

## Revendications

1. Dispositif de serrage pour la fixation des aiguilles sur la barre à aiguilles d'un métier à crochets pour galons ou d'un métier Rachel, comprenant les caractéristiques suivantes:
a) Le dispositif de serrage comporte deux parties principales qui peuvent être serrées l'une vers l'autre grâce à des organes de serrage et dont l'une est à fixer sur la barre à aiguilles;
b) Le dispositif de serrage comporte des rainures dont chacune est déstinée à recevoir la tige d'une aiguille, caractérisé par les caractéristiques suivantes:
c) Les rainures (40, 44) sont disposées en regard les unes des autres dans les deux parties principales, et elles présentent une profondeur qui n'est qu'une fraction de la demi-hauteur de tiges (20) des aiguilles.

2. Dispositif de serrage selon la revendication 1, caractérisé par le fait que les parties principales sont fabriquées en métal léger.
